# FASCICULE DE BREVET EUROPEEN

(11) **EP 0 371 828 B1**
(45) Date de publication et mention de la délivrance du brevet: **30.08.1995**
(21) Numéro de dépôt: 89402619.4
(22) Date de dépôt: 25.09.1989
(51) Int. Cl.: B04C 5/181, G03G 21/00

(54) **Appareil pour séparer et récupérer des particules solides de révélateur transportées par un flux gazeux**
Vorrichtung zum Trennen und Zurückgewinnen von durch eine Gasströmung transportierten festen Entwicklerteilchen
Apparatus for separating and recovering solid toner particles transported by a gas flow

(30) Priorité: 29.11.1988 FR 8815595
(43) Date de publication de la demande: 06.06.1990
(73) Titulaire: BULL S.A., 92800 Puteaux (FR)
(72) Inventeur: Brecy, André, F-70400 Hericourt (FR); Poinsot, Philippe, F-90000 Belfort (FR)
(74) Mandataire: Corlu, Bernard Edouard

(56) Documents cités:
- DE-C- 849 950
- GB-A- 686 966
- GB-A- 1 391 835
- US-A- 3 716 137
- US-A- 4 233 382

## Description

La présente invention concerne un appareil pour séparer et récupérer des particules solides de révélateur transportées par un flux gazeux. Un tel appareil trouve plus particulièrement, quoique non exclusivement, son application dans les machines imprimantes non-impact dans lesquelles des particules de révélateur, après avoir été déposées en excès sur le support d'enregistrement équipant ces machines, sont retirées de la surface de ce support au moyen d'un dispositif d'aspiration et recueillies dans une boîte de récupération en vue d'un recyclage.

Les machines imprimantes non-impact qui sont utilisées dans les équipements de traitement de l'information sont maintenant bien connues. Ces machines comportent un support d'enregistrement, constitué le plus souvent par un tambour rotatif ou une courroie sans fin, à la surface duquel on peut former, par voie électrostatique ou magnétique, des zones sensibilisées, appelées également images latentes, qui correspondent aux caractères ou images à imprimer. Ces images latentes sont ensuite développées, c'est-à-dire rendues visibles, à l'aide d'un révélateur pulvérulent qui, déposé sur le support d'enregistrement, n'est attiré que par les zones sensibilisées de celui -ci, formant ainsi une image de poudre à la surface de ce support. Après quoi, ce support d'enregistrement est amené au contact d'une feuille de papier afin de permettre aux particules de révélateur constituant cette image de poudre d'être transférées sur cette feuille pour y être définitivement fixées.

L'application des particules de révélateur sur le support d'enregistrement des machines imprimantes de ce genre est réalisée par des dispositifs applicateurs de type connu, tels que, par exemple, celui qui a été décrit dans le brevet des Etats-Unis d'Amérique N° 4.246.588 (ce brevet correspondant au brevet français N° 2.408.462). Cependant, avec ces dispositifs applicateurs, malgré tout le soin apporté à leur construction, il est difficile d'éviter que les particules de révélateur ne se déposent, non seulement en surabondance sur les zones sensibilisées du support d'enregistrement, mais aussi, même en très faible quantité, en dehors de ces zones. C'est pourquoi ces machines imprimantes sont également pourvues d'un dispositif de retouche qui, disposé entre le dispositif applicateur de particules et le poste où ces particules sont transférées sur une feuille de papier, permet de retirer les particules de révélateur qui se trouvent en excès sur la surface du support d'enregistrement. Bien que l'on ait réalisé des dispositifs de retouche capables d'effectuer la retouche par attraction magnétique ou par soufflage d'air, la préférence va maintenant aux dispositifs de retouche qui fonctionnent par aspiration d'air et offrent l'avantage d'être non polluants et de permettre d'éliminer les particules qui se trouvent en excès sur la surface du support d'enregistrement, sans pour cela que ces particules présentent nécessairement des propriétés magnétiques. C'est ainsi qu'on a réalisé un dispositif de retouche qui a été décrit dans le brevet des Etats-Unis d'Amérique N° 3.680.528 et qui comporte un conduit d'aspiration pourvu, d'une part d'une fente ou buse qui s'étend à proximité de la surface du support d'enregistrement, d'autre part d'une ouverture reliée, par l'intermédiaire d'une canalisation, à une turbine d'aspiration. Dans ce dispositif, l'air qui est aspiré par la fente du conduit d'aspiration entraîne les particules en excès qui se trouvent sur les parties du support d'enregistrement situées à l'aplomb de cette fente. L'air qui est ainsi chargé de particules circule dans la canalisation, puis, après avoir traversé la turbine, est refoulé vers un conduit de sortie à l'extrémité duquel a été fixé un sac de récupération réalisé en une matière perméable à l'air. L'air qui est refoulé par la turbine peut ainsi traverser le sac et être rejeté dans l'atmosphère, tandis que les particules de révélateur qui étaient transportées par ce flux d'air sont arrêtées par les mailles du sac et peuvent donc être récupérées pour être ultérieurement replacées dans le dispositif applicateur. Cependant, du fait que, dans ce dispositif de retouche, l'air qui traverse la turbine d'aspiration est nécessairement chargé de particules de révélateur, il se produit, à la longue, un encrassement de la turbine, ce qui rend l'entretien de ce dispositif de retouche particulièrement onéreux.

Afin de remédier à cet inconvénient, on a proposé un dispositif de retouche qui a été décrit dans le brevet des Etats-Unis d'Amérique N° 4.046.682 et dans lequel une bande sans fin, constituée d'une matière perméable à l'air et jouant ainsi le rôle de filtre, traverse, au cours de son trajet, la canalisation reliant le conduit d'aspiration à la turbine d'aspiration. Dans ces conditions, les particules de révélateur qui sont transportées par l'air aspiré par la turbine sont arrêtées au passage par cette bande sans fin et ne peuvent donc pas traverser cette turbine. Cependant, cette solution ne donne pas entière satisfaction du fait que, non seulement la récupération des particules qui ont été captées par la bande est peu pratique et toujours incomplète, mais la portion de la canalisation qui est située entre cette bande et la buse d'aspiration finit plus ou moins par s'obstruer, ce qui diminue notablement le rendement de la turbine d'aspiration.

La présente invention remédie aux inconvénients de la technique antérieure et propose un appareil qui, lorsqu'il est monté dans un circuit pneumatique dans lequel circule un flux gazeux transportant des particules solides, tel qu'un circuit comportant un dispositif de retouche utilisé dans une machine imprimante non-impact par exemple, permet de séparer et de récupérer pratiquement toutes les particules de ce flux gazeux. L'appareil de la présente invention comporte un dispositif analogue à ceux qui, désignés sous le nom de cyclones, sont habituellement utilisés pour effectuer l'épuration d'un flux d'air chargé de particules solides, avant de rejeter cet air dans l'atmosphère. Ces cyclones, dont divers modes de réalisation ont été décrits dans les brevts des Etats-Unis d'Amérique N° 3.716.137 et 3.893.914, dans les brevets d'Union Soviétique N° 1.096.003 et 1.130.411, dans le brevet britannique 686,966 et dans le brevet allemand 849,950. En particulier le brevet allemand 849,950 décrit un appareil pour séparer et récupérer des particules solides transportées par un flux gazeux comprenant :
- une chambre de séparation (40) présentant un axe de révolution (45) disposé pratiquement verticalement, cette chambre étant pourvue, d'une part d'un conduit d'admission (43) agencé à sa partie supérieure de façon à créer un flux tourbillonnaire pour un flux gazeux qui, chargé de particules solides de révélateur, arrive dans cette chambre par ce conduit d'admission, d'autre part d'un conduit d'échappement (44) disposé axialement et s'étendant à l'intérieur de cette chambre pour permettre l'évacuation du flux gazeux qui a été débarrassé de ses particules, cette chambre étant pourvue en outre, à sa partie inférieure, d'un orifice de sortie (46) communiquant avec un conduit de décharge (47), les particules de révélateur étant, après s'être séparées dudit flux gazeux dans cette chambre, sollicitées par gravité vers ledit conduit de décharge,
- et un organe (52) pourvu d'au moins une ouverture, disposé dans ledit conduit de décharge (47) et à proximité dudit orifice de sortie (46), cet organe (52) étant formé d'une plaque très mince présentant au moins une ouverture dont l'inclinaison est orientée dans le même sens que celle du trajet hélicoïdal des particules solides afin d'empêcher que les particules qui arrivent dans le conduit de décharge ne soient à nouveau aspirées par le flux gazeux ascendant qui s'échappe par le conduit d'échappement
Ces cyclones permettent bien , lorsqu'ils sont traversés par un flux d'air contenant des substances pulvérulentes, telles que de la sciure de bois par exemple, d'éliminer la plus grande partie de ces substances avant que ce flux d'air ne soit rejeté dans l'atmosphère. Mais leur utilisation, dans une machine imprimante non-impact, poru sépare et récupérer pratiquement totues les particules de révélateur transportées par un flux d'air provenant d'un dispositif de retouche à aspiration, n'a jamais jusqu'ici été envisagée poru la raison que ces particules sont très fines et ont tendance à se disperser, lorsqu'elles tombent, en formant un nuage de particules difficiement récupérable. Dans ces condition, il serait pratiquement impossible avec ces cyclones de récupérer la quasi-totalité des particules de révélateur transportées par le flux d'air, ce qui est d'autant plus gênant que toutes ces particules n'ont pratiquement subi aucune altération et peuvent donc être recyclées, c'est-à-dire introduites à nouveau dans le réservoir du dispositif applicateur pour être réutilisées.

En dépit du caractère dissuasif présenté par ces derniers dispositifs pour effectuer la récupération des particules de révélateur, la présente invention concerne, plus précisément, un appareil du type de l'art antérieur pour séparer et récupérer des particules solides de révélateur transportées par un flux gazeux, cet appareil étant caractérisé en ce que l'ouverture du conduit d'échappement (44) est située à sa partie supérieure de la chambre (40), et en ce que l'organe (52) forme une surface en hélice (52) s'étendant sur un secteur dont l'angle (A) est sensiblement égal à 360°, et en ce que le bord hélicoïdal (53) de l'organe (52) se trouve au contact de la paroi interne dudit conduit de décharge (47) et présente, par rapport à l'horizontale, une inclinaison dont la valeur (i) est comprise entre 3° et 10°.

Selon une autre particularité, le conduit de décharge (47) présente un rayon intérieur dont la valeur (R) est comprise entre deux valeurs limites Rₘ et R_{M} données par :
p représentant la valeur du pas de l'hélice de l'organe en hélice (52).

Selon une autre particularité, le pas p de l'hélice de l'organe en hélice (52) est supérieur à cinq millimètres.

Selon une autre particularité, le pas p de l'hélice de l'organe en hélice (52) est inférieur à douze millimètres.

Selon une autre particularité, le conduit d'échappement (44) a un diamètre intérieur du même ordre de grandeur que le diamètre intérieur du conduit de décharge (47).

Selon une autre particularité, le diamètre intérieur du conduit d'échappement (44) est inférieur au diamètre intérieur du conduit de décharge (47) et sa valeur ne diffère pas de plus de 15 % de la valeur du diamètre intérieur de ce dernier conduit (47).

Selon une autre particularité, la chambre de séparation (40) étant constituée - de manière connue - d'une portion supérieure cylindrique (41) raccordée à une portion inférieure conique (42), la paroi latérale de ladite portion conique forme avec l'axe de révolution (45) de cette chambre un angle (J) au plus égal à 15°.

Selon une autre particularité, à l'intérieur de la chambre de séparation (40), la pression - inférieure à la pression atmosphérique - est ajustée à une valeur fixe comprise entre 760 et 900 hectopascals.

Selon une autre particularité, le conduit de décharge (47) est fermé à son extrêmité inférieure par un volet mobile (49) pour constituer une boite de récupération de particules, dans laquelle les particules tombent finalement après leur passage au travers de l'organe en hélice (52).

Selon une autre particularité, l'ouverture du conduit d'échappement (44) est située à une distance de l'organe en hélice (52), qui est supérieure au diamètre du conduit de décharge (47) .

Un autre but est de proposer une utilisation de l'appareil. Ce but est atteint par le fait qu'une machine imprimante non-impact comporte un appareil de séparation et de récupération de particules, selon l'invention.

L'invention sera mieux comprise et d'autres buts et avantages de celle-ci apparaîtront mieux dans la description suivante, donnée à titre d'exemple non limitatif, et en se référant aux dessins annexés sur lesquels :
. La figure 1 représente une vue schématique partielle d'une machine imprimante magnétographique munie d'un circuit pneumatique comprenant un dispositif de retouche et un appareil de séparation et de récupération de particules établi selon l'invention,
. La figure 2 représente une vue en perspective, avec parties arrachées, montrant certains détails de réalisation de l'appareil de séparation et de récupération de particules qui équipe la machine représentée sur la figure 1.

La machine imprimante qui a été schématiquement représentée sur la figure 1 comprend un support d'enregistrement qui est constitué, dans l'exemple décrit, par un tambour magnétique 10. Ce tambour est monté de manière à pouvoir tourner autour d'un axe horizontal 11. La rotation de ce tambour, dans le sens indiqué par la flèche F, est assurée par un moteur électrique (non représenté). L'enregistrement des informations sur ce tambour est réalisé par un organe d'enregistrement magnétique 12 comprenant plusieurs têtes disposées les unes à côté des autres et alignées parallèlement à l'axe de rotation 11 du tambour. Chacune de ces têtes engendre, chaque fois qu'elle est excitée pendant un court instant par un courant électrique, un champ magnétique variable, ce qui a pour effet de créer des zones magnétisées 13, pratiquement ponctuelles, sur la surface du tambour qui défile devant l'organe d'enregistrement 12, l'ensemble de ces zones constituant une image latente magnétique correspondant à une image à imprimer. Ces zones magnétisées 13 passent ensuite devant un dispositif d'application 14 qui est disposé pratiquement au-dessous du tambour 10 et qui permet d'appliquer sur la surface du tambour des particules d'un révélateur pulvérulent contenu dans un réservoir 15. Les particules de révélateur qui sont ainsi appliquées sur le tambour 10 n'adhèrent, en principe, que sur les zones magnétisées de celui-ci, de sorte que les zones magnétisées qui sont passées devant le dispositif d'application 14 apparaissent revêtues d'une couche de révélateur, cette couche formant, sur le tambour 10, l'image des caractères qui doivent être imprimés. Dans l'exemple décrit, ce révélateur est constitué de particules de résine contenant des particules magnétiques, ces particules de résine ayant une taille de l'ordre d'une vingtaine de microns, cette résine étant capable de fondre, lorsqu'elle est soumise à un rayonnement thermique, et de se fixer ainsi sur un papier sur lequel elle a été déposée. Il faut cependant signaler que la nature de ce révélateur n'est pas spécifique de l'invention et que, dans le cas d'une imprimante électrostatique à laquelle bien entendu s'applique l'invention, ce révélateur pourrait très bien être constitué d'une poudre ne comportant aucune particule magnétique. De même, pour l'application du révélateur sur le tambour 10, on peut utiliser n'importe quel dispositif d'application classique. Toutefois, dans un mode de réalisation plus particulièrement avantageux, le dispositif d'application 14 qui est montré sur la figure 1 est du type de celui qui a été décrit et représenté dans le brevet précité des Etats-Unis d'Amérique N° 4.246.588.

Le révélateur, qui adhère principalement sur les zones magnétisées 13, forme donc des dépôts 16 de particules à la surface du tambour 10. Ces dépôts 16 passent alors devant un dispositif de retouche 17 qui a pour rôle d'éliminer les particules ayant adhéré ailleurs que sur les zones magnétisées 13, ainsi que les particules qui se trouvent en surnombre sur ces zones. Après quoi, les particules de révélateur qui subsistent sur le tambour 10 sont transférées, en quasi-totalité, sur une feuille de papier 18 qui est appliquée sur le tambour 10 grâce à un rouleau de pression 19. Les particules résiduelles de révélateur qui, lorsque ce transfert est réalisé, se trouvent encore sur le tambour 10 sont alors enlevées au moyen d'un dispositif de nettoyage 20, de type connu, par exemple à brosse. Après quoi, les zones magnétisées qui sont passées devant le dispositif de nettoyage 20 défilent devant un dispositif d'effacement 21 où elles sont alors effacées, ce qui permet aux portions du tambour 10 qui ont été ainsi démagnétisées de pouvoir être à nouveau magnétisées lorsqu'elles se présentent ensuite devant l'organe d'enregistrement 11.

Le dispositif de retouche 17 qui a été représenté sur la figure 1 est du type de celui qui a été accessoirement décrit dans le brevet des Etats-Unis d'Amérique N° 4.233.382. Sans entrer dans tous les détails de constitution de ce dispositif, on indiquera que le dispositif de retouche qui est représenté sur la figure 1 comprend une buse ou conduit d'aspiration 22 ayant pratiquement la forme d'un prisme droit et présentant, à l'une de ses extrémités, une fente d'admission d'air 23 qui s'étend, à proximité de la surface du tambour 10, suivant une direction parallèle à l'axe de rotation 11 de ce tambour. Ce conduit d'aspiration 22 communique, à son autre extrémité, avec une chambre 24, de forme cylindrique, disposée de telle manière que les génératrices de cette chambre s'étendent parallèlement à la direction d'allongement de la fente d'admission d'air 23. L'une des deux parois circulaires de cette chambre est pourvue d'une ouverture d'aspiration munie d'une canalisation 25, cette dernière permettant à cette chambre 24 d'être reliée à un appareil de séparation et de récupération de particules 26 dont on parlera plus loin. Cet appareil 26 est lui-même relié, par l'intermédiaire d'une autre canalisation 27 pourvue d'un élément de filtrage 28, à une turbine d'aspiration 29. On comprend alors que, lorsque cette turbine 29 est mise en marche, une dépression est créée à l'intérieur du dispositif pneumatique constitué par le dispositif de retouche 17, la canalisation 25, l'appareil de séparation et de récupération 26, la canalisation 27, l'élément de filtrage 28 et la turbine 29. Par suite, les particules de révélateur qui ont été déposées en excès sur la surface du tambour 10 se trouvent entraïnées, lorsqu'elles passent devant la fente 23 du conduit d'aspiration 22, par l'air qui est aspiré par cette fente. Cet air, qui est ainsi chargé de particules de révélateur, forme alors un flux d'air qui circule, successivement, dans le conduit d'aspiration 22, la chambre 24 et la canalisation 25. Cet air est débarassé de ses particules lorsqu'il traverse l'appareil 26, puis, pratiquement purifié lorsqu'il sort de cet appareil, circule alors dans la canalisation 27 avant de traverser l'élément de filtrage 28 et d'être finalement rejeté dans l'atmosphère par la turbine 29. Etant donné que, comme on le verra plus loin, pratiquement toutes les particules qui ont été transportées par ce flux d'air sont arrêtées par l'appareil 26, l'air qui traverse la turbine 29 ne risque pas de provoquer un encrassement de cette dernière.

On va maintenant décrire, en se référant à la figure 2, la structure de l'appareil 26 qui permet, non seulement de séparer les particules de révélateur qui ont été transportées par le flux d'air circulant dans le dispositif pneumatique, mais également de récupérer pratiquement toutes ces particules sans que celles-ci puissent être à nouveau aspirées par ce flux d'air. L'appareil 26 qui est représenté sur la figure 2 comprend une chambre de séparation 40 constituée d'une portion supérieure de chambre 41, de forme cylindrique, et d'une portion inférieure de chambre 42, de forme conique. Cette chambre 40 est pourvue, à sa partie supérieure, d'une part d'un conduit d'admission 43 qui est raccordé à la canalisation 25 par laquelle arrive l'air chargé de particules de révélateur, ce conduit d'admission étant disposé tangentiellement à la paroi cylindrique de la portion 41, de manière à créer à l'intérieur de la chambre un flux tourbillonnaire pour l'air qui arrive dans cette chambre par ce conduit, d'autre part d'un conduit d'échappement 44, de forme cylindrique, qui est disposé suivant l'axe vertical 45 de la chambre 40 et qui s'étend à l'intérieur de la portion cylindrique 41 de cette chambre afin de permettre l'évacuation de l'air qui a été débarassé de ses particules dans cette chambre. Ce conduit d'échappement 44 est raccordé à la canalisation 27 reliant l'appareil 26 à la turbine d'aspiration 29. La chambre de séparation 40 est également pourvue, à sa partie inférieure, d'un orifice de sortie 46 qui communique avec un conduit de décharge 47, de forme cylindrique.

D'une manière connue, le tourbillon créé par le flux d'air arrivant dans la chambre 40 par le conduit d'admission 43 tourne rapidement dans un sens qui, sur la figure 2, est représenté par la flèche 48. Sous l'effet de la force centrifuge, les particules de révélateur dont la masse spécifique est supérieure à celle de l'air, se séparent de ce flux d'air et forment une couche tourbillonnante venant contacter la paroi cylindrique de la portion 41 de la chambre. Cependant, ces particules sont soumises également à une force de gravité, si bien que, tout en continuant à tournoyer, elles finissent par descendre dans la portion 42 de la chambre et par s'engager dans le conduit de décharge 47. Afin de permettre la récupération de ces particules, le conduit de décharge 47 est normalement fermé, à son extrémité inférieure, par un volet mobile 49 qui, comme le montre la figure 2, peut coulisser, suivant une direction horizontale, dans les glissières d'une plaque fixe 50 solidaire du bâti de la machine. Ce volet 49, qui est actionné de manière connue, manuellement par exemple, peut occuper deux positions, à savoir une position de fermeture, illustrée en traits pleins sur la figure 2, dans laquelle il obture complètement l'ouverture inférieure du conduit de décharge 47 et forme alors avec ce conduit une boîte 51 dans laquelle viennent s'accumuler les particules qui ont été séparées du flux d'air, et une position d'ouverture, illustrée en traits mixtes sur cette figure, dans laquelle il permet aux particules ainsi accumulées de sortir du conduit de décharge 47 pour être replacées dans le réservoir 15 du dispositif d'application 14 représenté sur la figure 1. Cette réintroduction des particules peut être effectuée après que ces particules aient été transportées, soit manellement, soit à l'aide d'un dispositif de transport, depuis la boîte 51 jusqu'au réservoir 15. Cependant, dans un mode de réalisation plus particulièrement avantageux qui a été représenté sur la figure 1, l'appareil de séparation et de récupération 26 est disposé juste au-dessus du réservoir 15, de sorte que le retour, dans ce réservoir, des particules récupérées dans la boîte 51 est réalisé simplement en amenant le volet 49 en position d'ouverture lorsque cette boîte est pleine, ce qui a pour effet de faire tomber ces particules dans ce réservoir. Dans une variante de réalisation, ce volet 49 peut d'ailleurs être avantageusement remplacé par un dispositif de réintroduction de particules qui a été décrit dans une demande de brevet déposée ce même jour par la Demanderesse.

Ainsi qu'on peut le voir sur la figure 2, l'appareil de séparation et de récupération 26 comprend encore un organe en hélice 52 qui est disposé dans le conduit de décharge 47, à proximité de l'orifice de sortie 46. Cet organe 52, qui est formé d'une plaque très mince, présente une surface limitée par un bord hélicoïdal 53 et il est dimensionné de telle sorte que son bord hélicoïdal 53 se trouve au contact de la paroi interne du conduit de décharge 47. Cet organe 52 est centré suivant l'axe vertical 45 de la chambre 40 et du conduit 47 et il s'étend tout autour de cet axe 45, sur un secteur dont l'angle A est sensiblement égal à 360°. Dans ces conditions, les deux extrémités du bord hélicoïdal 53 de cet organe sont situées pratiquement l'une au-dessous de l'autre et sont écartées d'une distance p égale au pas de l'hélice. La figure 2 montre que le sens de l'hélice de l'organe 52 est le même que celui du trajet hélicoïdal suivi par les particules à l'intérieur de la chambre de séparation 40. Autrement dit, la plaque constituant cet organe présente une inclinaison qui est orientée dans le même sens que celle de la flèche hélicoïdale 48. Dans ces conditions, l'organe en hélice 52 ne risque pas de faire obstacle aux particules de révélateur qui après s'être séparées du flux d'air dans la chambre de séparation 40, pénètrent par l'ouverture laissée entre les deux bords radiaux de cet organe pour venir s'accumuler dans la boîte de récupération 51. Afin de faciliter le passage de ces particules par cette ouverture et d'éviter que les particules accumulées dans cette boîte se trouvent soumises à l'action du courant d'air ascendant qui s'exerce dans la partie axiale de la chambre, il est préférable que le pas p de l'hélice de l'organe 52 se trouve compris entre cinq millimètres et douze millimètres.

On a observé par ailleurs que l'on obtenait les meilleurs résultats en réalisant l'organe en hélice 52 de manière que son bord hélicoïdal 53 présente une inclinaison, par rapport à l'horizontale, de valeur i comprise entre 3° et 10°. Dans ces conditions, on peut déterminer les valeurs limites qu'il convient de donner au rayon intérieur R du conduit de décharge 47 afin d'obtenir les meilleurs résultats, ces valeurs limites étant en effet données par les expressions :
c'est-à-dire :
C'est ainsi, par exemple, que, dans le cas où le pas p de l'hélice est égal à cinq millimètres, le conduit de décharge 47 pourra avoir un rayon intérieur compris entre :
soit :${\text{R}}_{\text{m}} {\text{≃ 4,5 mm et R}}_{\text{M}} \text{≃ 15 mm}$ Dans ce cas, un conduit de décharge dont le diamètre intérieur est égal, par exemple, à deux centimètres conviendra parfaitement.

De même, dans le cas où le pas p de l'hélice est égal à un centimètre, le conduit de décharge pourra avoir un rayon intérieur compris entre :
soit :${\text{R}}_{\text{m}} {\text{≃ 9 mm et : R}}_{\text{M}} \text{≃ 30 mm}$ Dans ce cas, un conduit de décharge présentant un diamètre intérieur égal, par exemple, à quatre centimètres sera parfaitement convenable.

Il faut encore signaler que, pour permettre à l'appareil de séparation et de récupération de fonctionner correctement, le conduit d'échappement 44 a un diamètre intérieur dont la valeur est du même ordre de grandeur que celle du diamètre intérieur du conduit de décharge 47.

C'est ainsi, par exemple, que, dans le cas où le conduit de décharge 47 présente un diamètre intérieur de quatre centimètres, le conduit d'échappement 44 peut avoir un diamètre intérieur de trente-cinq millimètres. Préférablement, le diamètre intérieur du conduit d'échappement est inférieur à celui du conduit de décharge et sa valeur ne diffère pas de plus de 15 % de celle du diamètre intérieur de ce dernier conduit.

Par ailleurs, la partie conique 42 de la chambre de séparation 40 est réalisée de telle manière que sa paroi latérale forme avec l'axe de révolution 45 de cette chambre, c'est-à-dire avec la verticale, un angle J au plus égal à 15°. Grâce à cette disposition, pratiquement toutes les particules de révélateur qui entrent dans cette chambre par le conduit d'admission 43 se trouvent séparées du flux d'air qui les entraînait jusque là.

Il faut encore signaler que le débit d'air de la turbine d'aspiration 29 est ajusté par des moyens connus (non représentés) de manière que la pression d'air à l'intérieur de la chambre de séparation 40 soit maintenue à une valeur fixe p₁, qui est naturellement inférieure à la valeur p₀ de la pression atmosphérique et qui est comprise entre 760 et 900 hectopascals. Autrement dit, la dépression $\text{Δ p = p₀ - p₁}$ à l'intérieur de cette chambre est maintenue à une valeur fixe comprise sensiblement entre 255 et 115 hectopascals.

En opérant dans les conditions les meilleures qui ont été indiquées ci-dessus, on a réussi à récupérer pratiquement 99 % des particules de révélateur qui avaient été transportées par le flux d'air provenant du dispositif de retouche.

Bien entendu, l'invention n'est nullement limitée aux modes de mise en oeuvre décrits et illustrés qui n'ont été donnés qu'à titre d'exemple. Au contraire, elle comprend tous les moyens constituant des équivalents techniques de ceux décrits et illustrés, considérés isolément ou en combinaison et mis en oeuvre dans le cadre des revendications qui suivent.

## Revendications

1. Appareil, pour séparer et récupérer des particules solides de révélateur transportées par un flux gazeux, comprenant :
- une chambre de séparation (40) présentant un axe de révolution (45) disposé pratiquement verticalement, cette chambre étant pourvue, d'une part d'un conduit d'admission (43) agencé à sa partie supérieure de façon à créer un flux tourbillonnaire pour un flux gazeux qui, chargé de particules solides de révélateur, arrive dans cette chambre par ce conduit d'admission, d'autre part d'un conduit d'échappement (44) disposé axialement et s'étendant à l'intérieur de cette chambre pour permettre l'évacuation du flux gazeux qui a été débarrassé de ses particules, cette chambre étant pourvue en outre, à sa partie inférieure, d'un orifice de sortie (46) communiquant avec un conduit de décharge (47), les particules de révélateur étant, après s'être séparées dudit flux gazeux dans cette chambre, sollicitées par gravité vers ledit conduit de décharge,
- et un organe (52) pourvu d'au moins une ouverture, disposé dans ledit conduit de décharge (47) et à proximité dudit orifice de sortie (46), cet organe (52) étant formé d'une plaque très mince présentant au moins une ouverture dont l'inclinaison est orientée dans le même sens que celle du trajet hélicoïdal des particules solides afin d'empêcher que les particules qui arrivent dans le conduit de décharge ne soient à nouveau aspirées par le flux gazeux ascendant qui s'échappe par le conduit d'échappement caractérisé en ce que l'ouverture du conduit d'échappement (44) est située à sa partie supérieure de la chambre (40), et en ce que l'organe (52) forme une surface en hélice (52) s'étendant sur un secteur dont l'angle (A) est sensiblement égal à 360°, et en ce que le bord hélicoïdal (53) de l'organe (52) se trouve au contact de la paroi interne dudit conduit de décharge (47) et présente, par rapport à l'horizontale, une inclinaison dont la valeur (i) est comprise entre 3° et 10°.

2. Appareil selon revendication 1, caractérisé en ce que le conduit de décharge (47) présente un rayon intérieur dont la valeur (R) est comprise entre deux valeurs limites Rₘ et R_{M} données par : p représentant la valeur du pas de l'hélice de l'organe en hélice (52).

3. Appareil selon l'une quelconque des revendications 1 à 2, caractérisé en ce que le pas p de l'hélice de l'organe en hélice (52) est supérieur à cinq millimètres.

4. Appareil selon revendication 3, caractérisé en ce que le pas p de l'hélice de l'organe en hélice (52) est inférieur à douze millimètres.

5. Appareil selon l'une quelconque des revendications 1 à 4, caractérisé en ce que le conduit d'échappement (44) a un diamètre intérieur du même ordre de grandeur que le diamètre intérieur du conduit de décharge (47).

6. Appareil selon revendication 5, caractérisé en ce que le diamètre intérieur du conduit d'échappement (44) est inférieur au diamètre intérieur du conduit de décharge (47) et sa valeur ne diffère pas de plus de 15 % de la valeur du diamètre intérieur de ce dernier conduit (47).

7. Appareil selon l'une quelconque des revendications 1 à 6, caractérisé en ce que, la chambre de séparation (40) étant constituée - de manière connue - d'une portion supérieure cylindrique (41) raccordée à une portion inférieure conique (42), la paroi latérale de ladite portion conique forme avec l'axe de révolution (45) de cette chambre un angle (J) au plus égal à 15°.

8. Appareil selon l'une quelconque des revendications 1 à 7, caractérisé en ce que, à l'intérieur de la chambre de séparation (40), la pression - inférieure à la pression atmosphérique - est ajustée à une valeur fixe comprise entre 760 et 900 hectopascals.

9. Appareil selon l'une quelconque des revendications 1 à 8, caractérisé en ce que le conduit de décharge (47) est fermé à son extrêmité inférieure par un volet mobile (49) pour constituer une boite de récupération de particules, dans laquelle les particules tombent finalement après leur passage au travers de l'organe en hélice (52).

10. Appareil selon la revendication 1, caractérisé en ce que l'ouverture du conduit d'échappement (44) est située à une distance de l'organe en hélice (52), qui est supérieure au diamètre du conduit de décharge (47) .

11. Machine imprimante non-impact, caractérisée en ce qu'elle comporte un appareil de séparation et de récupération de particules, selon l'une quelconque des revendications 1 à 10.

## Claims

1. An apparatus for separating and recovering solid particles of developer transported by a gaseous flow, comprising:
- a separation chamber (40) having an axis of revolution (45) disposed practically vertically, this chamber being provided on the one hand with an inlet conduit (43) arranged in its upper portion so as to create an eddying flow for a gaseous flow which, loaded with solid particles of developer, arrives in this chamber through this inlet conduit, and on the other hand with an outflow conduit (44) disposed axially and extending inside this chamber so as to allow the removal of the gaseous flow that has been cleared of its particles, this chamber being further provided, in its lower portion, with an outlet orifice (46) communicating with a discharge conduit (47), the particles of developer, after being separated from said gaseous flow in this chamber, being attracted by gravity towards said discharge conduit,
- and a component (52) provided with at least one aperture, disposed inside said discharge conduit (47) and close to said outlet orifice (46), this component (52) being formed of a very thin plate having at least one aperture, inclined in the same direction as that of the helical path of the solid particles in order to prevent the particles arriving in the discharge conduit from once more being drawn in by the rising gaseous flow which escapes through the outflow conduit, characterised in that the aperture of the outflow conduit (44) is located in its upper portion of the chamber (40), and in that the component (52) forms a helical surface (52) extending over a sector, the angle (A) of which is substantially equal to 360°, and in that the helical edge (53) of the component (52) is in contact with the inner wall of said discharge conduit (47) and has an inclination relative to the horizontal, the value (i) of which inclination is comprised between 3° and 10°.

2. An apparatus according to Claim 1, characterised in that the discharge conduit (47) has an internal radius, the value (R) of which is comprised between two limiting values Rₘ and R_{M} given by: p representing the value of the pitch of the helix of the helical component (52).

3. An apparatus according to any one of Claims 1 to 2, characterised in that the pitch p of the helix of the helical component (52) is greater than five millimetres.

4. An apparatus according to Claim 3, characterised in that the pitch p of the helix of the helical component (52) is less than twelve millimetres.

5. An apparatus according to any one of Claims 1 to 4, characterised in that the outflow conduit (44) has an inside diameter of the same order of magnitude as the inside diameter of the discharge conduit (47).

6. An apparatus according to Claim 5, characterised in that the inside diameter of the outflow conduit (44) is less than the inside diameter of the discharge conduit (47) and its value does not differ by more than 15% from the value of the inside diameter of this latter conduit (47).

7. An apparatus according to any one of Claims 1 to 6, characterised in that, the separation chamber (40) being constituted - in a known manner - of a cylindrical upper portion (41) connected to a conical lower portion (42), the side wall of said conical portion forms with the axis of rotation (45) of this chamber an angle (J) at most equal to 15°.

8. An apparatus according to any one of Claims 1 to 7, characterised in that, inside the separation chamber (40), the pressure - below atmospheric pressure
- is adjusted to a fixed value comprised between 760 and 900 hectopascals.

9. An apparatus according to any one of Claims 1 to 8, characterised in that the discharge conduit (47) is closed at its lower end by a mobile valve (49) so as to constitute a particle recovery box, into which the particles finally fall after passing through the helical component (52).

10. An apparatus according to Claim 1, characterised in that the aperture of the outflow conduit (44) is located at a distance from the helical component (52), which is greater than the diameter of the discharge conduit (47).

11. A non-impact printing machine, characterised in that it comprises an apparatus for separating and recovering particles, according to any one of Claims 1 to 10.

## Patentansprüche

1. Vorrichtung zum Trennen und Wiedergewinnen von in einem Gasstrom transportierten festen Entwicklerpartikeln, mit:
- einer Trennkammer (40), die eine praktisch vertikal angeordnete Drehachse (45) aufweist, wobei diese Kammer zum einen mit einer Zufuhrleitung (43) versehen ist, die in ihrem oberen Abschnitt so angeordnet ist, daß sie einen wirbelartigen Strom eines Gasstromes erzeugt, der mit festen Entwicklerpartikeln beladen durch die Zufuhrleitung in diese Kammer eintritt, und zum anderen mit einer Abfuhrleitung (44), die axial angeordnet ist und sich in das Innere dieser Kammer erstreckt, um das Abführen des von seinen Partikeln befreiten Gasstromes zu ermöglichen, wobei diese Kammer außerdem an ihrem unteren Abschnitt mit einer Ausgangsöffnung (46) versehen ist, die mit einer Entleerungsleitung (47) in Verbindung steht, wobei die Entwicklerpartikel, nachdem sie in dieser Kammer von dem Gasstrom getrennt sind, durch Schwerkraft zu dieser Entleerungsleitung gezogen werden,
- einem mit wenigstens einer Öffnung versehenen Organ (52), welches in der Entleerungsleitung (47) und in der Nähe der Ausgangsöffnung (46) angeordnet ist, wobei dieses Organ (52) durch eine sehr dünne Platte gebildet ist, die wenigstens eine Öffnung aufweist, deren Neigung in der gleichen Richtung wie die Richtung der schraubenförmigen Bahn der festen Partikel ausgerichtet ist, um zu verhindern, daß die in die Entleerungsleitung eintretenden Partikel von dem aus der Entleerungsleitung austretenden, aufsteigenden Gasstrom erneut angesaugt werden, dadurch gekennzeichnet, daß die Öffnung der Abfuhrleitung (44) an dem oberen Abschnitt der Kammer (40) angeordnet ist, daß das Organ (52) eine schraubenförmige Fläche (52) bildet, die sich entlang einem Sektor erstreckt, dessen Winkel (A) im wesentlichen gleich 360° beträgt, und daß der schraubenförmige Rand (53) des Organs (52) die Innenwand der Entleerungsleitung (47) berührt und bezüglich der Horizontalen eine Neigung aufweist, deren Wert (i) zwischen 3° und 10° beträgt.

2. Vorrichtung nach Anspruch 1, dadurch gekennzeichnet, daß die Entleerungsleitung (47) einen Innenradius aufweist, dessen Wert (R) zwischen zwei Grenzwerten Rₘ und R_{M} liegt, die bestimmt sind durch: wobei P den Wert der Steigung der Schraube des schraubenförmigen Organs (52) angibt.

3. Vorrichtung nach einem der Ansprüche 1 bis 2, dadurch gekennzeichnet, daß die Steigung p der Schraube des schraubenförmigen Organs (52) größer als 5 mm ist.

4. Vorrichtung nach Anspruch 3, dadurch gekennzeichnet, daß die Steigung p der Schraube des schraubenförmigen Organs (52) kleiner als 12 mm ist.

5. Vorrichtung nach einem der Ansprüche 1 bis 4, dadurch gekennzeichnet, daß die Abfuhrleitung (44) einen Innendurchmesser in der gleichen Größenordnung wie der Innendurchmesser der Entleerungsleitung (47) aufweist.

6. Vorrichtung nach Anspruch 5, dadurch gekennzeichnet, daß der Innendurchmesser der Abfuhrleitung (44) kleiner als der Innendurchmesser der Entleerungsleitung (47) ist und daß dessen Wert um nicht mehr als 15 % von dem Wert des Innendurchmessers der Entleerungsleitung (47) abweicht.

7. Vorrichtung nach einem der Ansprüche 1 bis 6, dadurch gekennzeichnet, daß die Seitenwand eines konischen Abschnittes der Trennkammer (40), die in bekannter Weise gebildet ist durch einen oberen zylindrischen Abschnitt (41), der mit einem konischen unteren Abschnitt (42) verbunden ist, mit der Drehachse (45) dieser Kammer einen Winkel (J) von höchstens gleich 15° einschließt.

8. Vorrichtung nach einem der Ansprüche 1 bis 7, dadurch gekennzeichnet, daß der Druck im Inneren der Trennkammer (40), der kleiner als der Atmosphärendruck ist, auf einen festen Wert zwischen 760 und 900 Hektopascal eingestellt ist.

9. Vorrichtung nach einem der Ansprüche 1 bis 8, dadurch gekennzeichnet, daß die Entleerungsleitung (47) an ihrem unteren Ende durch eine bewegbare Klappe (49) verschlossen ist, um einen Behälter zur Wiedergewinnung der Partikel zu bilden, in den die Partikel schließlich nach ihrem Durchgang durch das schraubenförmige Organ (52) fallen.

10. Vorrichtung nach Anspruch 1, dadurch gekennzeichnet, daß die Öffnung der Abfuhrleitung (44) in einem Abstand von dem schraubenförmigen Organ (52) angeordnet ist, der größer als der Durchmesser der Entleerungsleitung (47) ist.

11. Maschine zum berührungslosen Drucken, dadurch gekennzeichnet, daß sie eine Vorrichtung zum Trennen und Wiedergewinnen von Partikeln gemäß einem der Ansprüche 1 bis 10 enthält.
